# EUROPÄISCHE PATENTSCHRIFT

(11) **EP 2 884 005 B1**
(45) Veröffentlichungstag und Bekanntmachung des Hinweises auf die Patenterteilung: **26.10.2016**
(21) Anmeldenummer: 14003744.1
(22) Anmeldetag: 06.11.2014
(51) Int. Cl.: E02D 3/046

(54) **Bodenverdichter mit Direktantrieb**
Soil compactor with direct drive
Compacteur à entraînement direct

(30) Priorität: 12.12.2013 DE 102013020857
(43) Veröffentlichungstag der Anmeldung: 17.06.2015
(73) Patentinhaber: Wacker Neuson Produktion GmbH & Co. KG, 80809 München (DE)
(72) Erfinder: Steffen, Michael, 80796 München (DE)
(74) Vertreter: Müller Hoffmann & Partner

(56) Entgegenhaltungen:
- WO-A1-2012/084074

## Beschreibung

Die Erfindung betrifft eine Bodenverdichtungsvorrichtung und ein Verfahren zum Betreiben einer Bodenverdichtungsvorrichtung. Die Erfindung ist für Arbeitsgeräte zur Bodenverdichtung einsetzbar, wie beispielsweise Stampfer oder Vibrationsplatten.

Bodenverdichtungsmaschinen werden typischerweise von Verbrennungs- und/ oder Elektromotoren angetrieben. Während Verbrennungsmotoren einen weitgehend unabhängigen Betrieb der Bodenverdichtungsvorrichtung durch Bevorratung des Energieträgers (Kraftstoff) in einem Tank an der Maschine ermöglichen, kann durch den Einsatz von Elektromotoren eine Belastung der Umwelt und eines die Bodenverdichtungsmaschine bedienenden Bedieners vermieden werden. Die Versorgung des Elektromotors erfolgt im Allgemeinen über einen externen Anschluss zum öffentlichen Stromversorgungsnetz oder, beispielsweise bei kleineren Bodenverdichtungsmaschinen, durch einen elektrischen Akkumulator.

Bei der Verwendung von Elektromotoren liegt die zur Erzeugung der Motorleistung notwendige Rotationsfrequenz der Elektromotoren wesentlich höher als die Arbeitsfrequenz des Verdichters, d.h. also die Stampf- oder Vibrationsfrequenz. Folglich werden Reduktionsgetriebe zwischen dem Antriebsmotor und dem Stampf- bzw. Vibrationssystem vorgesehen, die die Rotationsfrequenz der vom Elektromotor erzeugten Antriebsbewegung herabsetzen und das Antriebsmoment erhöhen.

Derartige Reduktionsgetriebe beinhalten komplexe Baugruppen, welche einen geeigneten Bauraum benötigen, ein hohes Gewicht haben und zu hohen Kosten bei der Herstellung führen. Im Arbeitsbetrieb sind sie starken Belastungen ausgesetzt, weisen einen hohen Verschleiß auf und führen so zu einer eingeschränkten Zuverlässigkeit des Gesamtsystems.

Schnelldrehende Elektromotoren wirken folglich beim Antrieb von Bodenverdichtern über Untersetzungsgetriebe und Federpakete auf das Bodenkontaktelement. Somit kann konstruktionsbedingt nicht aus dem Drehwinkel des Antriebmotors auf die Position des Stampffußes und dessen Lastfall zurückgeschlossen werden. Vielmehr hängen die Stampffrequenz, eine Anstoßgeschwindigkeit sowie der zeitliche Ablauf des Stoßvorganges von den Systemgrößen der Bodenverdichtungsvorrichtung sowie von einer Beschaffenheit (Steifigkeit) des zu verdichtenden Bodens ab.

Bei der Konzipierung und Auslegung werden Stampfer an die Bedingungen unverdichteter Standardböden derart angepasst, dass es zu einer bestmöglichen Verdichtungswirkung der Maschine genau dann kommt, wenn auch die Eigenschaften der Böden mit den bei der Dimensionierung das Stampfsystems berücksichtigten Böden übereinstimmen. Bei der Verdichtung anders gearteter Böden kann die Stampfwirkung daher geringer sein.

Aus der WO 2012/084074 A1 ist ein Stampfer zur Bodenverdichtung bekannt, bei dem eine Arbeitsbewegung des Bodenkontaktelements durch einen Elektromotor über einen Kurbeltrieb erzeugt wird. Durch den Elektromotor wird eine Motorwelle in Rotation versetzt, die über eine Kupplung mit dem Kurbeltrieb verbunden ist.

Der Erfindung liegt die Aufgabe zugrunde, eine Bodenverdichtungsvorrichtung anzugeben, die einen zuverlässigen Betrieb bei gleichzeitig hohem Wirkungsgrad des Gesamtsystems und geringen Herstellkosten ermöglicht. Weiterhin liegt der Erfindung die Aufgabe zugrunde, ein Verfahren zum Betrieb einer solchen Bodenverdichtungsvorrichtung anzugeben.

Diese Aufgaben werden durch eine Bodenverdichtungsvorrichtung gemäß Patentanspruch 1 und durch ein Verfahren zum Betreiben einer Bodenverdichtungsvorrichtung gemäß dem nebengeordneten Patentanspruch gelöst. Weiterentwicklungen sind den abhängigen Ansprüchen zu entnehmen.

Eine Bodenverdichtungsvorrichtung weist eine Obermasse und eine mit der Obermasse durch eine Federeinrichtung gekoppelte Untermasse mit einem Bodenkontaktelement auf. Weiterhin ist ein Antrieb zum Erzeugen einer Arbeitsbewegung des Bodenkontaktelements vorgesehen. Der Antrieb weist einen Elektromotor auf, und eine Antriebsfrequenz einer von dem Elektromotor erzeugten Antriebsbewegung ist gleich einer Frequenz der Arbeitsbewegung des Bodenkontaktelements.

Die Gleichheit der Antriebsfrequenz des Elektromotors und der Frequenz der Arbeitsbewegung werden in der Bodenverdichtungsvorrichtung durch ein Gleichlaufen des Elektromotors mit der Frequenz der Arbeitsbewegung erreicht. Die Antriebsbewegung wird folglich ohne Änderung der Frequenz auf das Bodenkontaktelement übertragen. Dies bedeutet insbesondere, dass die Drehfrequenz des Elektromotors, beispielsweise die Drehfrequenz eines Antriebselements bzw. einer Antriebswelle des Elektromotors, einer Frequenz der Arbeitsbewegung des Bodenkontaktelements, z.B. einer Bodenkontaktplatte, entspricht. Demzufolge entspricht eine Drehung des Antriebselements des Elektromotors genau einem Arbeits- bzw. Stampfzyklus bzw. der Stampffrequenz der Bodenkontaktplatte.

Das Gleichlaufen des Elektromotors mit der Arbeitsfrequenz ermöglicht es, die Arbeitsbewegung durch den Elektromotor direkt erzeugen zu lassen. Insbesondere kann die Antriebsbewegung des Antriebselements direkt und ohne Umsetzen ihrer Frequenz auf das Bodenkontaktelement übertragen werden. Demzufolge ist es nicht notwendig, beispielsweise Getriebevorrichtungen oder weitere Übertragungsglieder zum Umsetzen, beispielsweise Reduzieren, der Antriebsfrequenz vorzusehen. Dies wird im Folgenden als Direktantrieb bezeichnet.

Das Gleichlaufen des Elektromotors mit der Arbeitsfrequenz ermöglicht somit eine direkte Verbindung des Elektromotors mit dem Stampfsystem an der Untermasse, bzw. mit einem Pleuel des Stampfsystems. Dies führt zu einer phasendefinierten Verbindung zwischen Elektromotor und Stampfsystem. Insbesondere sind durch die fehlende Kupplung die Position des Stampfsystems (Stampfpleuels) und der Drehwinkel der Antriebswelle des Elektromotors bzw. der Rotorwelle zueinander immer exakt definiert, so dass mit der Kenntnis des einen immer auf den anderen geschlossenen werden kann und umgekehrt.

Durch den Direktantrieb des Bodenkontaktelements durch den Elektromotor wird eine besonders einfache Konstruktion der Bodenverdichtungsvorrichtung möglich, da auf die Getriebevorrichtungen oder die weitere Übertragungsglieder zum Umsetzen der Frequenz verzichtet werden kann.

Der Direktantrieb ermöglicht es, eine Bodenverdichtungsvorrichtung anzugeben, die wesentlich kleiner und leichter ist als beispielsweise ein konventioneller Stampfer bzw. eine konventionelle Vibrationsplatte mit Getriebevorrichtung. Insbesondere kann ein geringeres Gewicht der Obermasse erreicht werden, wodurch sich ein niedriger Schwerpunkt und damit bessere Führungseigenschaften ergeben. Durch die geringere mechanische Komplexität des Gesamtsystems werden geringere Herstellkosten erreicht.

Im Arbeitsbetrieb ermöglicht der Direktantrieb und insbesondere die direkte Verbindung des Elektromotors mit dem Stampfsystem eine effektive, genaue und geräuscharme Übertragung der Antriebsbewegung auf das Bodenkontaktelement. Hierdurch wird ein geräusch- und wartungsarmer Betrieb mit hohem Wirkungsgrad des Gesamtsystems möglich, in dem wenig Verschleiß auftritt.

In einer Ausführungsform weist der Elektromotor einen Gleichstrommotor, Drehstrommotor oder Wechselstrommotor mit hoher Polpaarzahl auf. Beispielsweise kann der Gleich-, Dreh- oder Wechselstrommotor wenigstens zwei, drei, vier, fünf, acht oder zehn Polpaare bestehend aus jeweils einem Nord- und einem Südpol aufweisen. Beispielsweise kann der Gleich-, Dreh- oder Wechselstrommotor mindestens 8 Pole oder eine Polpaarzahl von wenigstens 8 Polpaaren aufweisen.

Insbesondere kann durch eine große Anzahl von Polpaaren ein Elektromotor mit einer niedrigen, beispielsweise der Arbeitsfrequenz der Bodenverdichtungsvorrichtung angepassten Drehzahl erreicht werden. Gleichzeitig erhöht sich das Drehmoment des Elektromotors, und zwar im Wesentlichen proportional zur Polpaaranzahl. Demzufolge wird gleichzeitig ein hohes Antriebsmoment erreicht, das zum Antreiben des Bodenkontaktelements in die Arbeitsbewegung geeignet ist. Folglich ist ein Dreh- oder Wechselstrommotor mit hoher Polpaarzahl geeignet, um einen Direktantrieb der Bodenverdichtungsvorrichtung zu ermöglichen.

In einer weiteren Ausführungsform weist der Elektromotor einen Torquemotor auf.

Ein Torquemotor ist ein drehmomentstarker Magnetmotor oder geschalteter Reluktanzmotor bzw. ein langsam laufender Elektromotor wie z.B. ein Elektro-Asynchronmotor mit hoher Polpaaranzahl. Entsprechend den obigen Überlegungen weisen Torquemotoren hohe Drehmomente bei kleinen Drehzahlen auf. Dies kann in der oben beschriebenen Weise für den Direktantrieb der Bodenverdichtungsvorrichtung genutzt werden.

Torquemotoren können als bürstenlose Gleichstrommotoren ausgeführt sein und können als Außenläufer mit innenliegendem Stator und außenliegendem Rotor sowie als Innenläufer mit innenliegendem Rotor und außenliegendem Stator gestaltet sein. Ihr großes Antriebsmoment kann hohe Beschleunigungen bewirken und führt zu einer hohen Dynamik des Arbeitsverhaltens der Bodenverdichtungsvorrichtung. Das bereits beim Start vorliegende hohe Anlaufmoment ermöglicht es, die Bodenverdichtungsvorrichtung allein durch den Torquemotor zu starten. Die hohe Antriebssteifigkeit der Torquemotoren lässt im Wesentlichen kein Spiel zu, weswegen Torquemotoren gute Regeleigenschaften aufweisen, die es ermöglichen, die Arbeitsanforderungen an die Bodenverdichtungsvorrichtung genau umzusetzen.

Dem Torquemotor kann ein elektronischer Frequenzumformer vorgelagert sein, der einen Speisestrom mit einer geeigneten Frequenz zum Betreiben des Torquemotors bereitstellt.

Trotz der vergleichsweise hohen Anschaffungskosten für Torquemotoren kann das Gesamtsystem der Bodenverdichtungsvorrichtung preisgünstig gestaltet werden, da zusätzliche Kosten beispielsweise für Getriebe und weitere Übertragungsglieder entfallen können.

In einer weiteren Ausführungsform weist der Elektromotor einen Asynchronmotor mit hoher Polpaarzahl und/oder einen Kurzschlussläufer-Antriebsmotor mit hoher Polpaarzahl auf. Beispielsweise können der Asynchronmotor bzw. der Kurzschlussläufer-Antriebsmotor 2, 3, 4, 5,8, 10 oder mehr Polpaare aufweisen. Insbesondere kann der Asynchronmotor bzw. der Kurzschlussläufer-Antriebsmotor mindestens 8 Pole oder eine Polpaarzahl von wenigstens 8 Polpaaren aufweisen.

Die Verwendung von Asynchronmotoren bzw. Kurzschlussläufer-Antriebsmotoren ermöglicht eine kostengünstige Gestaltung der Bodenverdichtungsvorrichtung. Das Vorsehen einer hohen Polpaarzahl ermöglicht es, einen drehmomentstarken Antrieb mit einer niedrigen Drehzahl anzugeben, der einen Direktantrieb des Bodenkontaktelements der Bodenverdichtungsvorrichtung ermöglicht. Der Asynchronmotor bzw. Kurzschlussläufer-Antriebsmotor kann beispielsweise derart gestaltet sein, dass bei einem Betrieb mit der Netzfrequenz beispielsweise des öffentlichen Stromnetzes ein Direktantrieb des Bodenkontaktelements mit einer geeigneten Stampffrequenz möglich ist. Alternativ kann auch ein Frequenzumformer zum Umwandeln der Netzfrequenz vorgesehen sein, um einen Betrieb der Bodenverdichtungsvorrichtung mit einer geeigneten Arbeitsbewegung des Bodenkontaktelements zu ermöglichen, beispielsweise bei Speisung des Elektromotors aus dem öffentlichen Stromnetz oder aus einem Akkumulator mit Gleichstrom-Wechselstromwandlung.

In einer weiteren Ausführungsform kann der Elektromotor einen sensorkommutierten bürstenlosen Magnetmotor mit einer elektronischen Steuervorrichtung aufweisen bzw. als solcher ausgebildet sein.

Ein sensorkommutierter, bürstenloser Magnetmotor mit elektronischer Ansteuerung besitzt Sensoren zur Bestimmung der Lage eines Rotors des Elektromotors relativ zum Statorfeld. Dadurch können die Statorspulen abhängig von der aktuellen Rotorstellung und gemäß einer Bewegungsanforderung bestromt werden.

Als Sensoren können beispielsweise Hall-Sensoren zur Erfassung des magnetischen Flusses des Rotors oder optische Sensoren im Bereich des Stators verwendet werden. Beispielsweise können die Signale der Sensoren über einen Inkremetalgeber, beispielsweise mit Nullsetzen bei vorgegebener Rotorstellung, ausgegeben werden.

Aus den Sensorsignalen kann die Steuerungsvorrichtung die Lage des Rotors und damit bei einem direkt wirkenden Antrieb auch die Stellung des Bodenkontaktelements, d.h. des Stampffußes, relativ zum Bodenverdichter und damit auch relativ zum Boden bestimmen. Auf Basis dieser Stellungsinformation kann die elektronische Steuervorrichtung über geeignete Leistungstreiber die Wicklungen geeignet ansteuern bzw. bestromen, die im Rotor ein Drehmoment erzeugen. Diese Ansteuerung kann abhängig von einer Bewegungsanforderung des Stampfers und/oder abhängig von Lage des Rotors bzw. Stellung des Stampffußes vorgenommen werden. Dies wird im Folgenden als sensorgesteuerte Kommutierung bezeichnet.

Durch die sensorgesteuerte Kommutierung kann eine bedarfsgerechte Steuerung der Arbeitsfrequenz der Bodenverdichtungsvorrichtung erreicht werden und eine Arbeitsbewegung des Bodenkontaktelements direkt beeinflusst werden. Die sensorgesteuerte Kommutierung funktioniert auch bei sehr geringen Drehzahlen bzw. im Stand. Gewöhnlich werden dabei, insbesondere bei drei oder mehr Phasen, nicht alle Phasen zugleich bestromt, so dass zu jedem Zeitpunkt zumindest eine Phase stromlos sein kann.

In einer weiteren Ausführungsform kann eine Antriebsbewegung des Elektromotors über einen Kurbeltrieb auf die Bodenkontaktplatte übertragbar sein. Insbesondere kann ein Pleuel des Kurbeltriebs exzentrisch an einer Rotorvorrichtung des Elektromotors angekoppelt sein. Das Ankoppeln kann beispielsweise mittels eines Kurbelzapfens erreicht werden, welcher exzentrisch an der Rotorvorrichtung des Elektromotors angeordnet ist.

Insbesondere kann der Elektromotor eine drehfest angeordnete Statorvorrichtung und eine relativ zur Statorvorrichtung drehbare Rotorvorrichtung aufweisen, wobei die Rotorvorrichtung bezüglich der Statorvorrichtung durch Einwirkung des eingespeisten Dreh- oder Wechselstroms dreh- bzw. rotorierbar ist. Das Pleuel des Kurbeltriebs kann an der Rotorvorrichtung angekoppelt sein, beispielsweise mittels des exzentrisch an der Rotorvorrichtung angeordneten Kurbelzapfens. Dieser kann eine robuste Verbindung zwischen der Rotorvorrichtung und dem Pleuel bilden.

Durch die direkte Verbindung des Pleuels mit der Rotorvorrichtung wird eine direkte Übertragung des Antriebsmoments des Elektromotors auf das Pleuel und über das Pleuel auf das Bodenkontaktelement erreicht, ohne dass Getriebevorrichtungen oder weitere Übertragungsglieder benötigt werden. Hierdurch kann die Antriebsbewegung effektiv und störungsfrei auf das Bodenkontaktelement übertragen werden. Weiterhin kann das Pleuel in einem Betrieb der Bodenverdichtungsvorrichtung geeignet durch den Rotor geführt werden. Hierdurch können Störeinflüsse aus dem Arbeitsbetrieb der Bodenverdichtungsvorrichtung, beispielsweise Reflexionen des Bodenkontaktelements von bearbeitendem Erdreich, aufgefangen und eingedämmt werden.

In einer weiteren Ausführungsform können der Elektromotor und der Kurbeltrieb baulich integriert sein.

Beispielsweise kann die Rotorvorrichtung des Elektromotors einen Exzenter, zum Beispiel eine Exzenterscheibe, aufweisen, an der das Pleuel beispielsweise mittels des Kurbelzapfens befestigt ist. Dies ermöglicht eine besonders kompakte und robuste, kostengünstige und verschleißarme Konstruktion der Bodenverdichtungsvorrichtung.

In einer weiteren Variante kann ein elektrischer Energiespeicher und/oder eine Anschlusseinrichtung zum Anschließen an eine Stromquelle vorgesehen sein. Der Elektromotor kann aus dem elektrischen Energiespeicher und/oder aus der Stromquelle mit elektrischer Energie versorgbar sein.

Die Stromquelle kann beispielsweise durch ein öffentliches Energieversorgungsnetz und/oder einen Generator bereitgestellt sein. Die Nutzung einer beispielsweise extern außerhalb der Bodenverdichtungsvorrichtung angeordneten Stromquelle ermöglicht es, die Bodenverdichtungsvorrichtung nach Verbindung mit der Stromquelle abgas- und geräuscharm und somit schonend für den Bediener und die Umwelt zu betreiben. Die Verwendung eines internen, also an der Bodenvorrichtung angeordneten elektrischen Energiespeichers, der durch Verbindung mit einer externen elektrischen Stromquelle ladbar sein kann, ermöglicht darüber hinaus den kabellosen Betrieb der Bodenverdichtungsvorrichtung unabhängig von einem Zugang zur Stromquelle.

In einer Variante dieser Ausführungsform kann ein Frequenzumformer zum Erzeugen eines Dreh- oder Wechselstroms für den Elektromotor mit einer vorbestimmten oder durch den Bediener wählbaren Frequenz vorgesehen sein.

Beispielsweise kann der Frequenzumformer mit dem Elektromotor baulich integriert sein, was einen einfachen Aufbau der Bodenverdichtungsvorrichtung mit geringem Bauraum ermöglicht. Ebenso ist es möglich, den Frequenzumformer getrennt vom Elektromotor vorzusehen, oder einen externen Frequenzumformer zum Bereitstellen eines Speisestroms mit der vom Elektromotor benötigten Frequenz vorzusehen. Die Frequenz des Speisestroms kann beispielsweise steuerbar in Bezug auf Arbeitsanforderungen an die Bodenverdichtungsvorrichtung sein.

In einer weiteren Ausführungsform kann der Antrieb einen weiteren Motor aufweisen, und der weitere Motor alternativ oder zusätzlich zum Elektromotor betreibbar sein. Der weitere Motor kann ein weiterer Elektromotor oder ein Verbrennungsmotor sein.

Die Verwendung des weiteren Motors ermöglicht es, die Bodenverdichtungsvorrichtung bedarfsgerecht anzutreiben. Beispielsweise können der Elektromotor und der weitere Motor alternativ oder gleichzeitig die Arbeitsbewegung des Bodenkontaktelements antreiben, beispielsweise durch alternatives oder gleichzeitiges Einwirken auf das Pleuel. Hierfür kann beispielsweise eine gekröpfte Welle mit mehreren Kurbelzapfen zum Antrieb durch mehrere Motoren vorgesehen sein.

Das Vorsehen eines Verbrennungsmotors zusätzlich zum Elektromotor ermöglicht einen Hybridantrieb der Bodenverdichtungsvorrichtung beispielsweise in Abhängigkeit davon, ob ein elektrischer Energiespeicher geladen, eine externe Stromquelle verfügbar und/oder ob ein Tankbehälter des Verbrennungsmotors betankt ist. Hierdurch wird eine größtmögliche Unabhängigkeit von der Verfügbarkeit der Energiequellen und damit eine hohe Verfügbarkeit der Bodenverdichtungsvorrichtung in unterschiedlichen Anwendungsszenarien erreicht.

In einem Verfahren zum Betreiben einer Bodenverdichtungsvorrichtung weist die Bodenverdichtungsvorrichtung eine Obermasse, eine mit der Obermasse durch eine Federeinrichtung gekoppelte Untermasse mit einem Bodenkontaktelement und einem Antrieb zum Erzeugen einer Antriebsbewegung des Bodenkontaktelements auf. Der Antrieb weist einen Elektromotor auf, und eine Antriebsfrequenz einer von dem Elektromotor erzeugten Antriebsbewegung ist gleich einer Frequenz der Arbeitsbewegung des Bodenkontaktelements. Beispielsweise kann die Bodenverdichtungsvorrichtung jeder der oben diskutierten Ausführungsformen und Varianten entsprechen. Das Verfahren weist ein Einspeisen eines Dreh- oder Wechselstroms in den Elektromotor und ein Übertragen der Antriebsbewegung des Elektromotors in eine Arbeitsbewegung des Bodenkontaktelements mit gleicher Frequenz auf.

Das Verfahren ermöglicht somit den Betrieb einer Bodenverdichtungsvorrichtung mit einem Direktantrieb, bei dem eine Drehfrequenz eines Antriebselements des Elektromotors einer Frequenz der Arbeitsbewegung der Bodenkontaktplatte entspricht.

In einer Ausführungsform des Verfahrens zum Betreiben der Bodenverdichtungsvorrichtung kann nach einem Kraftstoß der Bodenkontaktplatte (z.B. auf einen zu verdichtenden Boden) ein Ansteuern des Elektromotors zum Erzeugen von wenigstens einer weiteren Antriebsbewegung einer Antriebswelle des Elektromotors vorgesehen sein. Die weitere Antriebsbewegung kann dazu ausgelegt sein, wenigstens einen weiteren Kraftstoß der Bodenkontaktplatte (z.B. auf den zu verdichtenden Boden) zu erzeugen, wobei die weitere Antriebsbewegung eine höhere Antriebsfrequenz aufweist als eine Antriebsfrequenz der Antriebswelle im Moment des Kraftstoßes.

Die höhere Antriebsfrequenz der weiteren Antriebsbewegung kann deutlich und wesentlich höher sein als die Antriebsfrequenz im Moment des Kraftstoßes. Beispielsweise kann die höhere Antriebsfrequenz um wenigstens 30% höher sein als die Antriebsfrequenz im Moment des Kraftstoßes.

Diese Ausführungsform ermöglicht das Setzen eines Mehrfach-Stoßes der Bodenverdichtungsvorrichtung sowie ein Nachschlagen. Dabei können unmittelbar nach dem Kraftstoß, den der Stampffuß auf den Boden ausübt, weitere Kraftstöße erzeugt werden. Dies wird durch geeignete Moderation des Antriebs nach dem Aufsetzen des Stampffußes auf dem Boden, und zwar insbesondere durch eine geeignete elektromagnetische Anregung des Antriebsmotors erreicht. Da die Antriebsbewegung des Antriebsmotors mit gleicher Frequenz bzw. starr auf den Stampffuß übertragen wird, ist eine exakte Steuerung des Mehrfach-Stoßes bzw. Nahschlagens möglich. Beispielsweise kann der Antriebsmotor derart angesteuert werden, dass eine Folge rasch aufeinander folgender Drehimpulse der Antriebswelle/Rotorwelle mit sehr hoher Antriebsfrequenz erzeugt und auf den Stampffuß übertragen wird.

In einer weiteren Ausführungsform des Verfahrens zum Betreiben der Bodenverdichtungsvorrichtung kann die weitere Antriebsbewegung wenigstens eine Teilbewegung mit einer Drehrichtung der Antriebswelle entgegengesetzt zu einer Drehrichtung der Antriebswelle im Moment des Kraftstoßes aufweisen.

Dies ermöglicht es, bei der genannten Folge rasch aufeinander folgender Drehimpulse mit hoher Antriebsfrequenz auch Drehbewegungen der Antriebswelle/Rotorwelle mit gegenläufiger Drehrichtung auszuführen. Dies ermöglicht ein sehr schnelles Nachschlagen, da der Drehzyklus vor dem Nachschlagen nicht abgeschlossen werden muss, sondern kurzfristig, auch mehrfach, umgekehrt werden kann. Dies ermöglicht es, beispielsweise gemäß einer Bedieneranforderung eine sehr schnelle Folge kurzer Stampfbewegungen zu erzeugen.

Dadurch wird der zu verdichtende Boden durch den Stampffuß/ das Bodenkontaktelement mehrfach und mit schnell aufeinanderfolgenden Stoßimpulsen zusammengedrückt, was zu einer zusätzlichen Verdichtung des Erdreichs führt. Besonders die Tatsache, dass dabei durch den bereits erfolgten Kontakt des Stampffußes zum Erdboden keine bzw. nur noch eine minimale Reflexion des Kraftimpulses auftritt, kann eine sehr effektive Verdichtung des Erdbodens erreicht werden.

Diese und weitere Merkmale der Erfindung werden nachfolgend anhand von Beispielen unter Zuhilfenahme der begleitenden Figur näher erläutert. Die
- **Figur**: zeigt eine Bodenverdichtungsvorrichtung, wobei eine Arbeitsbewegung einer Bodenkontaktplatte der Bodenverdichtungsvorrichtung durch einen mit einer Frequenz der Arbeitsbewegung gleichlaufenden Elektromotor erzeugt wird.

Die Figur zeigt schematisch in einer seitlichen Schnittansicht einen als Bodenverdichtungsvorrichtung dienenden Stampfer 1, bei welchem in einem Gehäuse 2 ein Elektromotor 3 vorgesehen ist. Der Elektromotor 3 weist einen Stator 4 und einen relativ zum Stator 4 drehbaren Rotor 5 auf und wird aus einem am Stampfer 1 angeordneten elektrischen Energiespeicher 6 gespeist.

Mit dem Rotor 5 baulich integriert ist eine Exzenterscheibe 7, an der exzentrisch ein Kurbelzapfen 8 angeordnet ist. Mit dem Kurbelzapfen 8 verbunden ist ein Pleuel 9 zum Umsetzen der rotatorischen Antriebsbewegung des Rotors 5 in eine translatorische und oszillatorische Auf- und Abbewegung, und zum Übertragen der Auf- und Abbewegung auf einen mit dem Pleuel 9 über Federpakete 10 und 11 gekoppelten Stampffuß 12, an dem als Bodenkontaktelement eine Bodenkontaktplatte 13 angeordnet ist.

In einem Arbeitsbetrieb des Stampfers 1 wird eine vorab in dem an einem Führungsbügel 14 des Stampfers 1 angeordneten elektrischen Energiespeicher 6 gespeicherte elektrische Energie zur Erzeugung eines Wechsel- oder Drehstroms beispielsweise mit Hilfe eines Frequenzumformers genutzt. Der Wechsel- oder Drehstrom wird als Speisestrom dem Stator 4 des Elektromotors 3 zugeführt. Hierdurch werden wechselnde Magnetfelder im Bereich des Rotors 5 erzeugt und der Rotor 5 in bekannter Weise in eine Drehbewegung versetzt, die Antriebsbewegung des Elektromotors 3.

Eine Drehfrequenz des Rotors 5 bzw. Antriebsfrequenz der Antriebsbewegung wird dabei direkt durch eine Frequenz des dem Stator 4 zugeführten Wechsel- oder Drehstroms bedingt. Die Antriebs- bzw. Drehbewegung des Rotors 5, welcher baulich mit dem durch die Exzenterscheibe 7, den Kurbelzapfen 8 und das Pleuel 9 gebildeten Kurbelbetrieb integriert ist, wird gleichlaufend, also mit gleicher Frequenz in eine Arbeitsbewegung des Stampffußes 12 und der daran angeordneten Bodenkontaktplatte 13 umgesetzt. Hierdurch wird ein Direktantrieb der Bodenkontaktplatte 13 durch den Elektromotor 3 mit gleichlaufender Frequenz erreicht.

Der Direktantrieb ermöglicht es, den Stampfer 1 ohne weitere Getriebevorrichtungen bzw. ohne weitere frequenzumsetzende Übertragungsglieder zu gestalten. Hierdurch wird eine geringere Komplexität des Gesamtsystems erreicht, welche zu geringen Herstellkosten, geringen Wartungsaufwänden, einem hohen Gesamtwirkungsgrad und einer hohen Zuverlässigkeit des Stampers 1 führt. Die Konstruktion ist geräusch- und verschleißarm und weist weiterhin einen im Vergleich zu herkömmlich angetriebenen Stampfern niedrigen Schwerpunkt und damit ein verbessertes Führungsverhalten auf.

Der Elektromotor 3 kann beispielsweise einen Dreh- oder Wechselstrommotor mit hoher Polpaarzahl, einen Torquemotor, einen Asynchronmotor mit hoher Polpaarzahl und/oder einen Kurzschlussläufer-Antriebsmotors mit hoher Polpaarzahl aufweisen.

## Patentansprüche

1. Bodenverdichtungsvorrichtung (1) mit
- einer Obermasse (2, 3, 4, 5, 6, 7, 8, 9) und einer mit der Obermasse (2, 3, 4, 5, 6, 7, 8, 9) durch eine Federeinrichtung (10, 11) gekoppelten Untermasse (12, 13) mit einem Bodenkontaktelement (13), und
- einem Antrieb (3, 4, 5) zum Erzeugen einer Arbeitsbewegung des Bodenkontaktelements (13), wobei
- der Antrieb einen Elektromotor (3, 4, 5) aufweist,
- eine Antriebsfrequenz einer von dem Elektromotor (3, 4, 5) erzeugten Antriebsbewegung gleich einer Frequenz der Arbeitsbewegung des Bodenkontaktelements (13) ist,
- die Antriebsbewegung des Elektromotors (3, 4, 5) über einen Kurbeltrieb (7, 8, 9) auf das Bodenkontaktelement (13) übertragbar ist, und wobei
- ein Pleuel (9) des Kurbeltriebs exzentrisch direkt an einer Rotorvorrichtung (5) des Elektromotors (3, 4, 5) angekoppelt ist.

2. Bodenverdichtungsvorrichtung (1) nach Anspruch 1, wobei
- der Elektromotor (3, 4, 5) einen Gleichstrommotor, Drehstrommotor oder Wechselstrommotor mit hoher Polpaarzahl aufweist.

3. Bodenverdichtungsvorrichtung (1) nach einem der vorstehenden Ansprüche, wobei
- der Elektromotor (3, 4, 5) einen Torquemotor aufweist.

4. Bodenverdichtungsvorrichtung (1) nach einem der vorstehenden Ansprüche, wobei
- der Elektromotor (3, 4, 5) einen Asynchronmotor mit hoher Polpaarzahl und/oder einen Kurzschlussläufer-Antriebsmotor mit hoher Polpaarzahl aufweist.

5. Bodenverdichtungsvorrichtung (1) nach einem der vorstehenden Ansprüche, wobei
- der Elektromotor (3, 4, 5) einen sensorkommutierten bürstenlosen Magnetmotor mit einer elektronischen Steuervorrichtung aufweist.

6. Bodenverdichtungsvorrichtung (1) nach einem der vorstehenden Ansprüche, wobei
- der Elektromotor (3, 4, 5) und der Kurbeltrieb (7, 8, 9) baulich integriert sind.

7. Bodenverdichtungsvorrichtung (1) nach einem der vorstehenden Ansprüche, wobei
- ein elektrischer Energiespeicher und/oder eine Anschlusseinrichtung zum Anschließen an eine Stromquelle vorgesehen ist, und
- der Elektromotor (3, 4, 5) aus dem elektrischen Energiespeicher (6) und/oder aus der Stromquelle mit elektrischer Energie versorgbar ist.

8. Bodenverdichtungsvorrichtung (1) nach einem der vorstehenden Ansprüche, mit
- einem Frequenzumformer zum Erzeugen eines Dreh- oder Wechselstroms für den Elektromotor (3, 4, 5) mit einer vorbestimmten Frequenz.

9. Bodenverdichtungsvorrichtung (1) nach einem der vorstehenden Ansprüche, wobei
- der Antrieb einen weiteren Motor aufweist, und der weitere Motor alternativ oder zusätzlich zum Elektromotor (3, 4, 5) betreibbar sind, und wobei
- der weitere Motor ein weiterer Elektromotor oder ein Verbrennungsmotor ist.

10. Verfahren zum Betreiben einer Bodenverdichtungsvorrichtung (1) gemäss einem der Ansprüche 1 bis 9 wobei die Bodenverdichtungsvorrichtung eine Obermasse (2, 3, 4, 5, 6, 7, 8, 9), eine mit der Obermasse (2, 3, 4, 5, 6, 7, 8, 9) durch eine Federeinrichtung gekoppelte Untermasse (12, 13) mit einem Bodenkontaktelement (13) und einen Antrieb (3, 4, 5) zum Erzeugen einer Arbeitsbewegung des Bodenkontaktelements (13) aufweist, wobei der Antrieb einen Elektromotor (3, 4, 5) aufweist, und wobei eine Antriebsfrequenz einer von dem Elektromotor (3, 4, 5) erzeugten Antriebsbewegung gleich einer Frequenz der Arbeitsbewegung des Bodenkontaktelements (13) ist, mit
- Einspeisen eines Dreh- oder Wechselstroms in den Elektromotor (3, 4, 5);
- Übertragen der Antriebsbewegung des Elektromotors (3, 4, 5) in eine Arbeitsbewegung des Bodenkontaktelements (13) mit gleicher Frequenz.

11. Verfahren zum Betreiben einer Bodenverdichtungsvorrichtung (1) nach Anspruch 10, mit
- nach einem Kraftstoß der Bodenkontaktplatte, Ansteuern des Elektromotors zum Erzeugen von wenigstens einer weiteren Antriebsbewegung einer Antriebswelle des Elektromotors, wobei die weitere Antriebsbewegung dazu ausgelegt ist, wenigstens einen weiteren Kraftstoß der Bodenkontaktplatte zu erzeugen, und wobei die weitere Antriebsbewegung eine höhere Antriebsfrequenz aufweist als die Antriebsfrequenz der Antriebswelle im Moment des Kraftstoßes.

12. Verfahren zum Betreiben einer Bodenverdichtungsvorrichtung (1) nach Anspruch 10 oder 11, wobei
- die weitere Antriebsbewegung wenigstens eine Teilbewegung mit einer Drehrichtung der Antriebswelle entgegengesetzt zu einer Drehrichtung der Antriebswelle im Moment des Kraftstoßes aufweist.

## Claims

1. Ground-compacting device (1) having
- an upper mass (2, 3, 4, 5, 6, 7, 8, 9) and a lower mass (12, 13) coupled to the upper mass (2, 3, 4, 5, 6, 7, 8, 9) by a spring device (10, 11) and having a ground-contacting element (13) and
- a drive (3, 4, 5) for generating a working movement of the ground-contacting element (13), wherein
- the drive comprises an electric motor (3, 4, 5),
- a drive frequency of a driving movement, generated by the electric motor (3, 4, 5), is identical to a frequency of the working movement of the ground-contacting element (13),
- the driving movement of the electric motor (3, 4, 5) can be transferred to the ground-contacting element (13) via a crank drive (7, 8, 9), and wherein
- a connection rod (9) of the crank drive is eccentrically coupled directly to a rotor device (5) of the electric motor (3, 4, 5).

2. Ground-compacting device (1) as claimed in claim 1, wherein
- the electric motor (3, 4, 5) comprises a direct current motor, three-phase motor or alternating current motor having a high number of pole pairs.

3. Ground-compacting device (1) as claimed in any one of the preceding claims, wherein
- the electric motor (3, 4, 5) comprises a torque motor.

4. Ground-compacting device (1) as claimed in any one of the preceding claims, wherein
- the electric motor (3, 4, 5) comprises an asynchronous motor having a high number of pole pairs and/or a squirrel cage drive motor having a high number of pole pairs.

5. Ground-compacting device (1) as claimed in any one of the preceding claims, wherein
- the electric motor (3, 4, 5) comprises a sensor-commutated, brushless magnetic motor having an electronic controller.

6. Ground-compacting device (1) as claimed in any one of the preceding claims, wherein
- the electric motor (3, 4, 5) and the crank drive (7, 8, 9) are structurally integrated.

7. Ground-compacting device (1) as claimed in any one of the preceding claims, wherein
- an electrical energy store and/or a connecting device for connecting to a current source is/are provided, and
- the electric motor (3, 4, 5) can be supplied with electrical energy from the electrical energy store (6) and/or from the current source.

8. Ground-compacting device (1) as claimed in any one of the preceding claims, having
- a frequency converter for generating a three-phase current or alternating current for the electric motor (3, 4, 5) having a predetermined frequency.

9. Ground-compacting device (1) as claimed in any one of the preceding claims, wherein
- the drive comprises a further motor and the further motor can be operated as an alternative to or in addition to the electric motor (3, 4, 5), and wherein
- the further motor is a further electric motor or an internal combustion engine.

10. Method for operating a ground-compacting device (1) as claimed in any one of claims 1 to 9, wherein the ground-compacting device comprises an upper mass (2, 3, 4, 5, 6, 7, 8, 9), a lower mass (12, 13) coupled to the upper mass (2, 3, 4, 5, 6, 7, 8, 9) by a spring device and having a ground-contacting element (13), and a drive (3, 4, 5) for generating a working movement of the ground-contacting element (13), wherein the drive comprises an electric motor (3, 4, 5), and wherein a drive frequency of a driving movement, generated by the electric motor (3, 4, 5), is identical to a frequency of the working movement of the ground-contacting element (13), comprising the steps of
- feeding a three-phase current or alternating current to the electric motor (3, 4, 5);
- translating the driving movement of the electric motor (3, 4, 5) into a working movement of the ground-contacting element (13) with identical frequency.

11. Method for operating a ground-compacting device (1) as claimed in claim 10, comprising the step of
- actuating, after an impulse of the ground-contacting plate, the electric motor to generate at least one further driving movement of a drive shaft of the electric motor, wherein the further driving movement is configured to generate at least one further impulse of the ground-contacting plate, and wherein the further driving movement has a higher drive frequency than the drive frequency of the drive shaft at the time of the impulse.

12. Method for operating a ground-compacting device (1) as claimed in claim 10 or 11, wherein
- the further driving movement comprises at least one partial movement with a direction of rotation of the drive shaft being opposite to a direction of rotation of the drive shaft at the time of the impulse.

## Revendications

1. Dispositif de compactage du sol (1) avec
- une masse supérieure (2, 3, 4, 5, 6, 7, 8, 9) et une masse inférieure (12, 13) avec un élément de contact du sol (13) qui est couplée à la masse supérieure (2, 3, 4, 5, 6, 7, 8, 9) par un dispositif de ressort (10, 11), et
- un entraînement (3, 4, 5) pour la production d'un mouvement de travail de l'élément de contact du sol (13),
- l'entraînement présentant un moteur électrique (3, 4, 5),
- une fréquence d'entraînement d'un mouvement d'entraînement produit par le moteur électrique (3, 4, 5) étant égale à une fréquence du mouvement de travail de l'élément de contact du sol (13),
- le mouvement d'entraînement du moteur électrique (3, 4, 5) pouvant être transmis à l'élément de contact du sol (13) par le biais d'une transmission à manivelle (7, 8, 9), et
- une bielle (9) de la transmission à manivelle étant accouplée directement de façon excentrée à un dispositif de rotor (5) du moteur électrique (3, 4, 5).

2. Dispositif de compactage du sol (1) selon la revendication 1,
- le moteur électrique (3, 4, 5) présentant un moteur à courant continu, un moteur à courant triphasé ou un moteur à courant alternatif avec un nombre élevé de paires de pôles.

3. Dispositif de compactage du sol (1) selon l'une des revendications précédentes,
- le moteur électrique (3, 4, 5) présentant un moteur couple.

4. Dispositif de compactage du sol (1) selon l'une des revendications précédentes,
- le moteur électrique (3, 4, 5) présentant un moteur asynchrone avec un nombre élevé de paires de pôles et/ou un moteur d'entraînement à cage d'écureuil avec un nombre élevé de paires de pôles.

5. Dispositif de compactage du sol (1) selon l'une des revendications précédentes,
- le moteur électrique (3, 4, 5) présentant un moteur à aimants permanents sans balais commuté par capteur, avec un dispositif de commande électronique.

6. Dispositif de compactage du sol (1) selon l'une des revendications précédentes,
le moteur électrique (3, 4, 5) et la transmission à manivelle (7, 8, 9) étant intégrés au plan de la construction.

7. Dispositif de compactage du sol (1) selon l'une des revendications précédentes,
- un accumulateur d'énergie électrique et/ou un dispositif de connexion étant prévu(s) pour la connexion à une source de courant, et
- le moteur électrique (3, 4, 5) pouvant être alimenté en énergie électrique à partir de l'accumulateur d'énergie électrique et/ou à partir de la source de courant.

8. Dispositif de compactage du sol (1) selon l'une des revendications précédentes, avec
- un convertisseur de fréquence pour la production d'un courant triphasé ou alternatif pour le moteur électrique (3, 4, 5) avec une fréquence prédéfinie.

9. Dispositif de compactage du sol (1) selon l'une des revendications précédentes,
- l'entraînement présentant un autre moteur, et l'autre moteur pouvant être mis en fonctionnement à la place du moteur électrique (3, 4, 5) ou en plus de celui-ci, et
- l'autre moteur étant un autre moteur électrique ou un moteur à combustion.

10. Procédé de fonctionnement d'un dispositif de compactage du sol (1) selon l'une des revendications 1 à 9, le dispositif de compactage du sol présentant une masse supérieure (2, 3, 4, 5, 6, 7, 8, 9), une masse inférieure (12, 13) avec un élément de contact du sol (13) qui est couplée à la masse supérieure (2, 3, 4, 5, 6, 7, 8, 9) par un dispositif de ressort (10, 11), et un entraînement (3, 4, 5) pour la production d'un mouvement de travail de l'élément de contact du sol (13), l'entraînement présentant un moteur électrique (3, 4, 5), et une fréquence d'entraînement d'un mouvement d'entraînement produit par le moteur électrique (3, 4, 5) étant égale à une fréquence du mouvement de travail de l'élément de contact du sol (13), avec
- injection d'un courant triphasé ou alternatif dans le moteur électrique (3, 4, 5) ;
- transfert du mouvement d'entraînement du moteur électrique (3, 4, 5) en un mouvement de travail de l'élément de contact du sol (13) de même fréquence.

11. Procédé de fonctionnement d'un dispositif de compactage du sol (1) selon la revendication 10, avec,
- après une impulsion de la plaque de contact de sol, pilotage du moteur électrique pour la production d'au moins un autre mouvement d'entraînement d'un arbre d'entraînement du moteur électrique, l'autre mouvement d'entraînement étant conçu pour produire une autre impulsion de la plaque de contact de sol, et l'autre mouvement d'entraînement présentant une fréquence d'entraînement plus élevée que la fréquence d'entraînement de l'arbre d'entraînement au moment de l'impulsion.

12. Procédé de fonctionnement d'un dispositif de compactage du sol (1) selon la revendication 10 ou 11,
- l'autre mouvement d'entraînement présentant au moins un mouvement partiel avec un sens de rotation de l'arbre d'entraînement qui est opposé à un sens de rotation de l'arbre d'entraînement au moment de l'impulsion.
